# FASCICULE DE BREVET EUROPEEN

(11) **EP 0 206 925 B1**
(45) Date de publication et mention de la délivrance du brevet: **13.11.1991**
(21) Numéro de dépôt: 86401313.1
(22) Date de dépôt: 17.06.1986
(51) Int. Cl.: E06B 7/28

(54) **Plaque de propreté destinée à être rapportée sur une porte**
Türschild zum Anbringen an eine Tür
Finger plate to be affixed to a door

(30) Priorité: 18.06.1985 FR 8509207
(43) Date de publication de la demande: 30.12.1986
(73) Titulaire: SERDANELI, F-75015 Paris (FR)
(72) Inventeur: Belaiche, Serge, F-75016 Paris (FR); Ebbo, Daniel, F-78140 Velizy (FR)
(74) Mandataire: Tony-Durand, Serge

(56) Documents cités:
- DE-A- 3 047 417
- FR-A- 852 834
- FR-A- 1 571 987
- GB-A- 944 605

## Description

La présente invention concerne les plaques de propreté rapportées sur les portes à l'endroit de la béquille ou du bouton de manoeuvre de la serrure de celles-ci.

Ces plaques sont destinées à éviter que la peinture de la porte ainsi équipée se trouve rapidement salie par des traces de doigts. Cependant, ces plaques ont un aspect peu esthétique en raison de la présence très visible des vis assurant leur fixation.

Pour éviter cet inconvénient, il a déjà été proposé de rapporter, sur le devant d'une telle plaque, une contre-plaque destinée à dissimuler les vis de fixation, ou bien de monter la plaque de propreté sur un cadre préalablement fixé par des vis susceptibles d'être cachées par cette plaque. Cependant les solutions proposées ne donnent pas satisfaction et présentent des inconvénients.

Ainsi le brevet GB 944.605 décrit un ensemble constitué par une plaque comportant un évidement destiné à recevoir une contre-plaque dissimulant les vis de fixation de cette plaque. Cependant cette contre-plaque est fixée en place par simple coincement élastique, ce qui constitue une solution très aléatoire.

Quant au brevet FR 151.987, il décrit un dispositif de recouvrement d'une serrure ou similaire, dans lequel il est prévu une plaque de recouvrement en forme de cuvette dont les bords d'entourage sont accrochés sur une embase d'une part par un téton porté par l'une des extrémités de celle-ci, et d'autre part par le nez saillant d'un ressort en fil métallique disposé à l'extrémité opposée. Cependant cette solution est compliquée et coûteuse. De plus elle n'assure pas une parfaite fixation en place de la plaque de recouvrement, car celle-ci peut être désassemblée de manière intempestive si par mégarde on imprime à cette plaque un simple déplacement longitudinal ayant pour effet de comprimer le ressort d'accrochage. Par ailleurs cette solution augmente l'épaisseur de l'ensemble, ce qui exclut la possibilité d'adopter une telle solution sur une simple plaque de propreté.

C'est pourquoi la présente invention a pour but de réaliser une plaque de propreté dont la conception est telle que celle-ci est parfaitement fixée en place et que néanmoins tous les organes de fixation se trouvent complètement dissimulés.

A cet effet, cette plaque comporte une contre-plaque formant cache pour recouvrir l'emplacement des vis de fixation de cette plaque, et elle est caractérisée en ce que la fixation de cette contre-plaque est assurée :
- d'une part par une languette, ou autre organe d'accrochage, prévu à une extrémité de cette contre-plaque et engagé dans un cran ou similaire prévu sur la plaque en un point correspondant, situé sur l'axe longitudinal médian de celle-ci,
- d'autre part par une vis d'assemblage placée également sur l'axe longitudinal médian de la plaque, mais de l'autre côté par rapport à la base de l'organe de manoeuvre de la serrure, cette vis étant de plus située à proximité de l'ouverture de passage de la virole de cet organe de manoeuvre de façon à être dissimulée par la base de cet organe lorsque celui-ci est en place.

De préférence, la présente plaque de propreté comporte un évidement de même dimension que la contre-plaque formant cache et qui est destiné à lui servir de logement. Ainsi, ce cache se trouve complètement encastré dans la face avant de la plaque de propreté. Eventuellement, ces deux pièces peuvent être réalisées avec des aspects différents, par exemple l'une en métal chromé et l'autre en laiton poli, de façon à obtenir un effet décoratif.

Un exemple de réalisation de la présente plaque de propreté est décrit ci-dessous en référence au dessin annexé, à simple titre indicatif, et sur lequel :
La figure 1 est une vue en perspective des deux pièces complémentaires constituant la présente plaque de propreté et de la béquille de manoeuvre à laquelle cette plaque est en quelque sorte associée, ces pièces étant alors séparées ;
La figure 2 est une vue de la présente plaque de propreté après assemblage des deux pièces constituant celle-ci ;
La figure 3 est une vue en couple selon la ligne III-III de la figure 2, lorsque l'ensemble est fixé sur une porte ;
La figure 4 est une vue partielle en coupe à échelle différente d'un détail de fixation de la contre-plaque.

La présente plaque de propreté se compose d'une plaque de propreté proprement dite 1 et d'une contre-plaque 2 rapportée sur celle-ci pour former un cache destiné à dissimuler ses vis de fixation. Ces deux plaques présentent une forme allongée et elles comportent, l'une et l'autre, une ouverture circulaire 3 ou 4 pour le passage de la virole 5 portée par la béquille 6 de manoeuvre de la serrure correspondante. La contre-plaque 2 comporte éventuellement un percement en partie basse pour le passage d'une clé ou d'un canon.

La plaque de propreté 1 présente un évidement 7 en forme de cuvette qui occupe la majeure partie de sa surface. Cet évidement présente une profondeur identique à l'épaisseur de la contre-plaque 2 et les mêmes forme et dimension que celle-ci afin de pouvoir lui servir de logement. Ainsi, lorsque la contre-plaque est en place, elle se trouve complètement encastrée dans la face avant de la plaque 1.

Le fond de l'évidement 7 peut présenter une découpure 8 dans sa partie centrale pour alléger l'ensemble et permettre le passage éventuel d'une clé ou d'un canon. Les parties subsistantes 9 et 10 de ce fond comportent chacune un trou 11 destiné au passage d'une vis de fixation 12 de la plaque 1 sur la porte correspondante P. Ces vis se trouve donc complètement dissimulées lorsque la contre-plaque 2 est en place.

La fixation de celle-ci est assurée en partie par une languette d'accrochage 13, prévue à l'une de ses extrémités, et qui est engagée à l'intérieur d'un cran 17 ménagé dans la plaque 1, et plus précisément dans la paroi latérale de l'évidement 7 de cette plaque.

Cependant, la fixation de la contre-plaque 2 est complétée par une petite vis d'assemblage 14 engagée à travers un trou 15 ménagé dans cette contre-plaque, à proximité immédiate de son ouverture 4. Cette vis est vissée dans un trou taraudé 16 prévu en correspondance dans le fond de l'évidement 7 de la plaque 1.

Il convient de noter que le cran 17 est situé à l'une des extrémités de la plaque 1, en l'occurrence son extrémité la plus éloignée de la position de la virolle 5 de la béquille de manoeuvre. Quant à la vis 14 d'assemblage, elle est disposée du côté opposé. De plus cette vis et la languette d'accrochage 13 sont tous deux situés sur l'axe longitudinal médian X-Y de la plaque 1.

Pour fixer en place la contre-plaque 2, il convient donc de la présenter dans la position inclinée 2a, représentée en traits mixtes sur la figure 4, pour engager sa languette d'accrochage 13 dans le cran 17 prévu dans la plaque 1. Après quoi, il suffit de rabattre la contre-plaque 2 dans le fond de son logement constitué par l'évidement 7 et d'achever sa fixation par vissage de la vis 14.

En raison de la position particulière prévue pour cette vis, c'est-à-dire de sa position à proximité immédiate de l'ouverture 4 prévue pour le passage de la virolle 5 d'une béquille de manoeuvre 6, cette vis se trouve ensuite complètement dissimulée par l'embase de cette béquille, ou plus exactement par la collerette 17 portée par cette embase (voir figure 3). Dans ces conditions, lorsque l'ensemble est complètement monté, aucune vis de fixation n'est apparente.

La présente plaque de propreté offre donc un aspect très esthétique, d'autant plus que la présence de la contre-plaque 2, formant cache, permet de réaliser certains effets décoratifs, en prévoyant des aspects différents pour ces deux pièces. Ainsi, l'une d'entre elles peut êre en métal chromé et l'autre en laiton poli. Mais, de nombreuses autres combinaisons sont évidemment réalisables.

## Revendications

1. Plaque de propreté, de forme allongée, destinée à être rapportée sur une porte à l'endroit de la béquille ou du bouton de manoeuvre de la serrure de celle-ci, et qui comporte une contre-plaque formant cache pour recouvrir l'emplacement des vis de fixation de cette plaque, caractérisée en ce que la fixation de cette contre-plaque (2) est assurée :
- d'une part par une languette (13), ou autre organe d'accrochage, prévu à une extrémité de cette contre-plaque (2) et engagé dans un cran (17) ou similaire prévu sur la plaque (1) en un point correspondant, situé sur l'axe longitudinal médian (X-Y) de celle-ci,
- et d'autre part par une vis d'assemblage (14) placée également sur l'axe longitudinal médian (X-Y) de la plaque (1), mais de l'autre côté par rapport à la base de l'organe de manoeuvre (6) de la serrure, cette vis étant de plus située à proximité de l'ouverture (4) de passage de la virole (5) de cet organe de manoeuvre de façon à être dissimulée par la base (17) de cet organe lorsque celui-ci est en place.

2. Plaque de propreté selon la revendication 1, comportant un évidement susceptible de servir de logement à la contre-plaque rapportée sur celle-ci, caractérisée en ce que le cran destiné à recevoir la languette d'accrochage (13) de la contre-plaque (2) est ménagé dans la paroi latérale de cet évidement.

## Claims

1. A finger-plate having an elongated shape, intended for being fixed to a door in the location of the door handle or door knob provided for operating the door lock, this finger-plate comprising a counter-plate forming a mask for covering up the location of the fixation screws of said finger-plate,
characterized in that the fixation of this counter-plate (2) is effected :
- on the one hand, by means of a small lug (13) or some other hooking member, provided on one end of this counter-plate (2) and engaging a notch (17) or the like provided on the finger-plate 1 in a corresponding point located on the median longitudinal axis (X-Y) thereof;
- and on the other hand by means of an assembling screw (14) also located on the median longitudinal axis (X-Y) of the finger-plate (1), but on the other side relatively to the base of the member (6) provided for operating the lock, this screw being moreover located in proximity to the aperture (4) forming a passage for the collar (5) of said lock-operating member (6) so that this screw will be concealed by the base (17) of this member (6) when said member is in place.

2. A finger-plate according to Claim 1, comprising a recess capable of accomodating the counter-plate (2) added onto said finger-plate, characterized in that the notch (17) intended for receiving the hooking lug (13) of the counter-plate (2) is formed in the side wall of said recess.

## Patentansprüche

1. Längliches Türschild zum Anbringen an einer Tür mit einer Türklinke oder einem Knopf zum Betätigen ihres Riegels, das eine Deckplatte zum Abdecken der Anordnung der Befestigungsschrauben des Türschilds aufweist, dadurch gekennzeichnet, daß für die Befestigung der Deckplatte (2) folgende Merkmale vorgesehen sind:
- einerseits ist am einen Ende der Deckplatte (2) eine Zunge (13) oder ein anderes Sperrorgan vorgesehen, welches in eine Vertiefung (17) o. dgl. an der entsprechenden Stelle in der Längsmittelachse (X-Y) in der Platte (1) eingreift,
- andererseits ist ebenfalls in der Längsmittelebene (X-Y) der Platte (1) eine Befestigungsschraube (14) vorgesehen, die jedoch auf der anderen Seite im Bereich des Betätigungsorgans für den Riegel angeordnet ist, wobei die Befestigungsschraube in der Nähe der Öffnung (4) für den Durchtritt des Schafts (5) des Betätigungsorgans in der Weise angeordnet ist, daß sie in montiertem Zustand von dem Bund (17) des Betätigungsorgans verdeckt ist.

2. Türschild nach Anspruch 1 mit einer Aussparung für die Aufnahme der Deckplatte, dadurch gekennzeichnet, daß die Vertiefung zur Aufnahme des Sperrorgans (13) der Deckplatte (2) in dem Seitenrand der Aussparung angeordnet ist.
